# EUROPÄISCHE PATENTSCHRIFT

(11) **EP 4 634 511 B1**
(45) Veröffentlichungstag und Bekanntmachung des Hinweises auf die Patenterteilung: **11.02.2026**
(21) Anmeldenummer: 23828364.2
(22) Anmeldetag: 11.12.2023
(51) Int. Cl.: F03B 3/06, F03B 3/14

(54) **WASSERKRAFTMASCHINE MIT EINEM LAUFRAD MIT VERSTELLBAREN SCHAUFELN**
HYDRAULIC PRIME MOVER HAVING AN IMPELLER WITH ADJUSTABLE BLADES
MOTEUR D'ENTRAÎNEMENT HYDRAULIQUE DOTÉ D'UNE ROUE À AUBES À AUBES RÉGLABLES

(30) Priorität: 15.12.2022 DE 102022133500
(43) Veröffentlichungstag der Anmeldung: 22.10.2025
(73) Patentinhaber: Voith Patent GmbH, 89522 Heidenheim (DE)
(72) Erfinder: JUNG, Alexander, 73547 Lorch (DE); SCHWARZ, Babette, 89428 Syrgenstein (DE); ASCHENBRENNER, Thomas, 89275 Elchingen (DE)
(74) Vertreter: Voith Patent GmbH - Patentabteilung
(86) Internationale Anmeldenummer: PCT/EP2023/085032
(87) Internationale Veröffentlichungsnummer: WO 2024/126328

(56) Entgegenhaltungen:
- DE-A1- 19 608 342
- DE-B- 1 102 060
- JP-A- H0 560 050
- JP-A- H07 270 148
- JP-A- S60 142 062

## Beschreibung

Die Erfindung betrifft eine Wasserkraftmaschine mit einem Laufrad mit verstellbaren Schaufeln. Solche Laufräder werden auch als Kaplan-Laufräder bezeichnet. Die Erfindung betrifft insbesondere die Regelung und die Schwingungsüberwachung einer solchen Wasserkraftmaschine.

Solche Wasserkraftmaschinen sind aus dem Stand der Technik bekannt. So offenbart beispielsweise die DE 329 528 B eine solche Wasserkraftmaschine. Ein in der Nabe des Laufrades angeordnetes Getriebe dient zur Verstellung der Schaufelneigung. Das Getriebe wird über eine Schubstange betätigt, welche von einem oberhalb der elektrischen Maschine angeordneten Kraftkolben angetrieben wird. Oberhalb des Kraftkolbens ist eine Schubstange zu einer Rückführungsstange verlängert. Mit Hilfe dieser Rückführungsstange wird die Rückführungsbewegung zu den Steuerungsteilen des Reglers abgeleitet. Bei modernen gattungsgemäßen Wasserkraftmaschinen ist auch der Kraftkolben in der Nabe des Laufrades angeordnet und die Regelung erfolgt über eine Steuereinrichtung, welche üblicherweise als digitaler Regler bezeichnet wird. Für die Regelung der Schaufelneigung wird aber nach wie vor eine Rückführung der Schaufelstellung (engl. feedback) benötigt. Zur Übertragung dieser Information an die Steuereinrichtung sind üblicherweise komplizierte mechanische Konstrukte erforderlich.

Die Schrift JP H07 270148 A offenbart eine gattungsgemäße Wasserkraftmaschine, bei welcher die Position der Schaufeln mit einem Sensor anhand der vertikalen Stellung eines Magnetes ermittelt wird.

Die Aufgabe der Erfindung ist es, eine Wasserkraftmaschine anzugeben, welche so ausgebildet ist, dass die Feedback-Information über die Schaufelstellung mit geringerem mechanischem Aufwand an die Steuereinrichtung übermittelt werden kann. Die erfindungsgemäße Lösung ermöglicht zudem die Schwingungsüberwachung der Welle der Wasserkraftmaschine.

Die Aufgabe wird erfindungsgemäß durch eine Ausführung entsprechend den unabhängigen Ansprüchen gelöst. Weitere vorteilhafte Ausführungsformen der vorliegenden Erfindung finden sich in den Unteransprüchen.

Im Folgenden wird die Erfindung anhand von Figuren erläutert. Die Figuren zeigen im Einzelnen:
- Fig.1: Gattungsgemäße Wasserkraftmaschine;
- Fig.2: Detail einer erfindungsgemäßen Wasserkraftmaschine in einer ersten Ausführungsform;
- Fig.3: Schnitt senkrecht zur Drehachse der Ausführungsform gemäß Fig. 2;
- Fig.4: Schnitt senkrecht zur Drehachse einer weiteren Ausführungsform;
- Fig.5: Schnitt senkrecht zur Drehachse einer weiteren Ausführungsform;
- Fig.6: Ausführungsform gemäß Fig. 2 mit mitdrehendem Radarsystem;
- Fig.7: Ausführungsform gemäß Fig. 2 mit stationärem Radarsystem;
- Fig.8: Ausführungsform gemäß Fig. 5 mit stationärem und redundantem Radarsystem;

Figur 1 zeigt eine gattungsgemäße Wasserkraftmaschine in schematischer Darstellung. Die Wasserkraftmaschine umfasst ein Laufrad mit einer Vielzahl von verstellbaren Schaufeln, von denen nur eine dargestellt und mit 1 bezeichnet ist. Die Schaufeln 1 sind an einer Nabe angeordnet, welche mit 2 bezeichnet ist. Innerhalb der Nabe 2 ist die Mechanik zum Verstellen der Schaufeln angeordnet, welche in Figur 2 nur angedeutet wird. Das Laufrad ist an der Nabe 2 mit einer Welle verbunden, welche wiederum mit dem Rotor einer elektrischen Maschine verbunden ist. Dabei ist die Welle mit 4 und der Rotor mit 5 bezeichnet. Die Welle 4 kann aus einem Stück sein. Gewöhnlich besteht sie jedoch aus zwei Teilwellen, welche in Figur 1 mit 4.1 und 4.2 bezeichnet sind. Dabei wird die Teilwelle 4.1 gewöhnlich als Turbinenwelle oder Laufradwelle, und die Teilwelle 4.2 als Generatorwelle bezeichnet. Das Laufrad rotiert in einem Rohrstück, welches gewöhnlich als Laufradring bezeichnet wird. In Figur 1 ist der Laufradring mit 3 bezeichnet. Der Rotor 5 rotiert in einem Stator, welcher mit 6 bezeichnet ist. Die Rotationsachse ist in Figur durch die gestrichelte Linie angedeutet.

Ferner umfasst die Wasserkraftmaschine eine Steuereinrichtung, welche mit 12 bezeichnet ist. Die Steuereinrichtung dient zur Regelung der Schaufelneigung und kann auch zur Überwachung der Wasserkraftmaschine verwendet werden. Diese beiden Funktionen können auch in getrennten Einheiten wahrgenommen werden. Im Rahmen dieses Dokuments wird die Steuereinrichtung 12 als eine übergeordnete Einheit betrachtet, die ggf. zwei oder mehr getrennte oder miteinander verbundene Untereinheiten umfassen kann. Der Laufradring 3, der Stator 6 und die Steuereinrichtung 12 gehören zum stationären System der Wasserkraftmaschine, während alle anderen dargestellten Komponenten zum rotierenden System gehören.

Figur 2 zeigt ein Detail einer erfindungsgemäßen Wasserkraftanlage. Es handelt sich um den Bereich, an dem die beiden Teilwellen 4.1 und 4.2 miteinander verbunden sind. An dieser Stelle bilden die beiden Teilwellen einen Flansch. Im hohlen Inneren der Laufradwelle 4.1 ist eine in axialer Richtung bewegliche Stange angeordnet, welche mit 7 bezeichnet ist. Die Stange 7 ist mit der in Figur 2 nichtdargestellten Mechanik zum Verstellen der Schaufeln so verbunden, dass ein Verstellen der Schaufeln 1 zu einer axialen Bewegung der Stange 7 führt. In der dargestellten Ausführungsform ist diese Verbindung durch die nach unten in die Nabe führende dünnere Stange realisiert. Wenn die Schaufeln verstellt werden, bewegt sich die Stange 7 nach oben oder nach unten, je nachdem in welche Richtung die Schaufeln verstellt werden. Dies ist in Figur 2 durch den Doppelpfeil angedeutet. An der Stange 7 ist ein Auslegearm befestigt, welcher mit 8 bezeichnet ist. Der Auslegearm 8 kragt aus dem Innenraum der Laufradwelle 4.1 durch einen Spalt in der Laufradwelle 4.1 so weit aus, dass er in senkrechter Richtung zur Rotationsachse über den Flansch hinausragt. Der Spalt ist mit 9 bezeichnet. Dabei ist der Spalt 9 so ausgeführt, dass der Auslegearm 8 der Bewegung der Stange 7 folgen kann. Die Stange 7 und der Spalt 9 könnten auch in der Generatorwelle 4.2 angeordnet sein.

Eine erfindungsgemäße Wasserkraftanlage umfasst wenigstens ein Radarsystem, welches in Figur 2 durch das mit 10 bezeichnete Rechteck angedeutet ist. Das Radarsystem 10 ist dabei so angeordnet, dass es einen Teil der Welle 4 und den Auslegearm 8 erfassen kann, d.h. dass es einen Abstand zu einem Teil der Welle 4 und einen Abstand zu dem Auslegearm 8 erfassen kann. Die gestrichelten Linien deuten dabei das Sichtfeld des Radarsystems an. Bei dem Teil der Welle 4, welcher vom Radarsystem erfasst wird, handelt es sich in der dargestellten Ausführungsform um die Oberseite des Flansches zwischen den beiden Teilwellen 4.1 und 4.2. Das Radarsystem 10 ist mit der Steuereinrichtung 12 verbunden. Das Radarsystem ist so ausgebildet, dass es die erfassten Abstände an die Steuereinrichtung übermitteln kann. Die Differenz der Abstände stellt die an die Steuereinrichtung 12 übermittelte Feedback-Information dar.

Das Radarsystem 10 kann beispielsweise als CW oder als FMCW-Radarsystem ausgebildet sein. Ein CW bzw. FMCW-Radarsystem umfasst üblicherweise einen Transceiver mit einer Sende- und einer Empfangsantenne und eine Steuereinrichtung. Dabei kann die Sende- und die Empfangsantenne separat als zwei einzelne Antennen oder integral als eine Antenne ausgeführt sein, die sowohl die Sende- als auch die Empfangsfunktion ausführen kann. Die Steuereinrichtung umfasst üblicherweise einen Mikroprozessor, der den Transceiver steuert, das Empfangssignal verarbeitet und die Verbindung zu einem Computer sicherstellt, der ebenfalls Teil des Radarsystems ist.

Es sei erwähnt, dass die in Figur 2 gezeigte Anordnung von Stange 7, Auslegearm 8, Spalt 9 und Radarsystem 10 nicht am Flansch zwischen den Teilwellen 4.1 und 4.2 angeordnet sein muss. Die genannten Elemente könnten auch an einen anderen Teil der Welle 4 angeordnet sein. Wichtig ist nur, dass die Welle 4 an der betreffenden Stelle so ausgebildet ist, dass sich ein definierter Abstand zwischen dem von Radarsystem 10 erfassten Teil der Welle 4 und dem Auslegearm 8 ergibt. Dazu kann die Welle einen Absatz oder eine Auskragung aufweisen. Es könnte sich auch um eine Eintiefung in die Welle 4 handeln. So kann die erfindungsgemäße Anordnung auch bei einer einteiligen Welle realisiert werden. Am Flansch einer zweiteiligen Welle zwischen den Teilwellen 4.1 und 4.2 ist diese Anforderung ohne weiteren Aufwand erfüllt, da der Flansch einen geeigneten Absatz darstellt. Außerdem muss eine Verbindung der Stange 7 mit der Mechanik zum Verstellen der Schaufeln möglich sein. D.h. die Welle muss von der betreffenden Stelle an bis zur Nabe hohl sein.

Figur 3 zeigt einen Schnitt senkrecht zur Rotationsachse durch die in Figur 2 dargestellte Ausführungsform im Bereich des Auslegearms 8. Der Auslegearm 8 bildet am äußeren Ende optional eine Plattform, welche die Detektion des Auslegearms 8 durch das Radarsystem 10 verbessert.

Figur 4 zeigt die gleiche Ansicht wie Figur 3 von einer weiteren Ausführungsform der vorliegenden Erfindung. Die dargestellte Ausführungsform unterscheidet sich von der in Figur 3 gezeigten Ausführungsform dadurch, dass dieselbe zwei Auslegearme 8 umfasst. Dazu muss die Welle 4 einen weiteren Spalt 9 aufweisen.

Figur 5 zeigt die gleiche Ansicht wie Figur 3 von einer weiteren Ausführungsform der vorliegenden Erfindung. Die dargestellte Ausführungsform unterscheidet sich von den in den Figuren 3 bzw. 4 gezeigten Ausführungsformen dadurch, dass dieselbe drei Auslegearme 8 und drei Spalte 9 umfasst, und dass am äußeren Ende der Auslegearme 8 ein Ring befestigt ist, welcher mit 11 bezeichnet ist. Um die Formulierung der Ansprüche nicht unnötig zu komplizieren, wird der Ring 11 im Rahmen dieses Dokumentes als Teil der Auslegearme 8 betrachtet.

Die Vorteile der in Figur 4 und 5 gezeigten Ausführungsformen werden im Zusammenhang mit den Figuren 6 und 7 aufgezeigt.

Figur 6 zeigt die Ausführungsform gemäß Figur 2. Der Unterschied zu Figur 2 besteht darin, dass in Figur 6 gezeigt wird, dass das Radarsystem 10 an der Welle 4 befestigt ist. D.h. in der in Figur 6 dargestellten Ausführungsform ist das Radarsystem 10 Teil des rotierenden Systems und rotiert mit der Welle 4 mit. Dadurch kann das Radarsystem 10 die Abstände kontinuierlich erfassen.

Figur 7 zeigt eine Ausführungsform, bei der das Radarsystem 10 Teil des stationären Systems ist. Bei dieser Ausführungsform bewegt sich der Auslegearm 8 bzw. die Auslegearme 8 während des Betriebes der Wasserkraftmaschine periodisch durch das Blickfeld des Radarsystems 10. Dadurch werden die Abstände periodisch vom Radarsystem erfasst.

Es ist klar, dass eine kontinuierliche Erfassung des Abstandes die Signalauswertung und die Regelung erleichtert. Dieser Vorteil ergibt sich in jedem Fall, wenn das Radarsystem 10 mitrotiert. Dazu wird das Radarsystem 10 über oder genauso gut unter dem betreffenden Auslegearm 8 angeordnet. Bei einer Kombination mit der in Figur 4 gezeigten Ausführungsform kommen dann zwei Radarsysteme 10 zum Einsatz, so dass die Erfassung der Abstände und damit die Übermittlung der Feedback-Information redundant erfolgt. Die Redundanz kann durch eine Vervielfältigung der Auslegearme 8 und Radarsysteme 10 beliebig erhöht werden.

Wenn das Radarsystem 10 Teil des stationären Systems ist, dann ermöglicht die Ausführungsform gemäß Figur 5 ein kontinuierliches Abstandssignal. Diese Kombination ist in Figur 8 dargestellt. Die dargestellte Ausführungsform umfasst dabei zwei Radarsysteme 10, so dass der Abstand redundant erfasst wird. Die Redundanz ist dabei als optional zu betrachten. Zwei Radarsysteme 10 wie in Figur 5 dargestellt ermöglichen außerdem die Herausrechnung einer eventuell vorliegenden Taumelbewegung des Ringes 11.

Wie oben erwähnt kann das Radarsystem bzw. können die Radarsysteme als CW oder als FMCW-Radarsystem ausgebildet sein. CW-Radarsysteme und FMCW-Radarsysteme ermöglichen die Durchführung der erfindungsgemäßen Verfahren, welche im Folgenden beschrieben werden.

Das erfindungsgemäße Verfahren zur Regelung einer Wasserkraftmaschine umfasst folgende Schritte:
- Messen eines Abstandes zum erfassten Teil der Welle 4
- Messen eines Abstandes zu einem Auslegearm 8
- Vergleich der Differenz der gemessenen Abstände mit einem Sollwert
- Wenn sich zwischen der Differenz und dem Sollwert ein signifikanter Unterschied ergibt: Verstellen der Schaufeln, um die Differenz an den Sollwert anzugleichen

Das erfindungsgemäße Verfahren zur Schwingungsüberwachung einer Wasserkraftmaschine umfasst folgende Schritte:
- Messen einer Schwingung der Welle 4 und/oder eines Auslegearms 8 mit Hilfe des Radarsystems 10
- Vergleich der gemessenen Schwingungswerte mit vordefinierten Grenzwerten

Wenn die beschriebene erfindungsgemäße Anordnung auf diese Weise ein Schwingungsverhalten der Welle erfasst, welches ein vordefiniertes Maß überschreitet, dann kann dieselbe eine Warnungsmeldung erzeugen und/oder das Stillsetzen der Wasserkraftmaschine veranlassen. Dabei können die vordefinierten Grenzwerte beispielsweise Schwingungsamplitudenwerte in bestimmten Frequenzbereichen sein. Es ist klar, dass die vordefinierten Grenzwerte für die Welle 4 und einem Auslegearm 8 unterschiedlich sein können.

Abschließend sei erwähnt, dass die Signalübertragung zwischen einem mitrotierenden Radarsystem drahtlos erfolgen kann. Die Stromversorgung der Radaranlage kann dabei über Schleifringe oder durch eine Batterie erfolgen. Ebenfalls ist denkbar die benötigte Energie über Induktionsvorgänge zu gewinnen.

### Bezugszeichenliste

- 1: Schaufel
- 2: Nabe
- 3: Laufradring
- 4: Welle
- 4.1 4.2: Laufradwelle Generatorwelle
- 5: Rotor
- 6: Stator
- 7: Stange
- 8: Auslegearm
- 9: Spalt
- 10: Radarsystem
- 11: Ring
- 12: Steuereinrichtung

## Patentansprüche

1. Wasserkraftmaschine umfassend ein um eine Rotationsachse rotierbares Laufrad mit einer Vielzahl von verstellbaren Schaufeln (1), welche an einer Nabe (2) angeordnet sind, und wobei die Wasserkraftmaschine eine Welle (4) und eine Mechanik zum Verstellen der Schaufeln (1) umfasst, und wobei die Welle (4) mit der Nabe (2) verbunden ist, und wobei die Mechanik zum Verstellen der Schaufeln (1) in der Nabe (2) angeordnet ist, und wobei die Wasserkraftmaschine eine Steuereinrichtung (12) umfasst, wobei die Wasserkraftmaschine eine in axialer Richtung bewegliche Stange (7), wenigstens einen Auslegearm (8), wenigstens einen Spalt (9) umfasst, und wobei die Stange (7) in einem Hohlraum der Welle (4) angeordnet ist, und wobei der wenigstens eine Auslegearm (8) an der Stange (7) befestigt ist, **dadurch gekennzeichnet, dass** die Wasserkraftmaschine wenigstens ein Radarsystem (10) umfasst, und wobei der wenigstens eine Auslegearm (8) so durch den wenigstens einen Spalt (9) auskragt, welcher in der Welle (4) angeordnet ist, dass er in senkrechter Richtung zur Rotationsachse über die Welle (4) hinausragt, und wobei die Stange (7) so mit der Mechanik zum Verstellen der Schaufeln (1) verbunden ist, dass ein Verstellen der Schaufeln (1) zu einer axialen Bewegung der Stange (7) führt, und wobei das wenigstens eine Radarsystem (10) so ausgebildet und angeordnet ist, dass es einen ersten Abstand zu einem Teil der Welle (4) und einen zweiten Abstand zu dem wenigstens einen Auslegearm (8) erfassen und an die Steuereinrichtung (12) übermitteln kann.

2. Wasserkraftmaschine nach Anspruch 1, wobei die Wasserkraftmaschine ein stationäres System umfasst, und wobei das wenigstens eine Radarsystem (10) Teil des stationären Systems ist.

3. Wasserkraftmaschine nach Anspruch 1, wobei die Wasserkraftmaschine ein rotierendes System umfasst, und wobei das wenigstens eine Radarsystem (10) Teil des rotierenden Systems ist.

4. Wasserkraftmaschine nach einem der vorherigen Ansprüche, wobei die Welle (4) zwei Teilwellen (4.1, 4.2) umfasst, und wobei die Teilwellen (4.1, 4.2) mit einem Flansch verbunden sind, und wobei der wenigstens eine Spalt (9) im Flansch angeordnet ist, und wobei der Teil der Welle (4), von welchem der Abstand vom wenigstens einen nach einem der Ansprüche 1 bis 7 Radarsystem (10) erfasst wird, ein Teil des Flansches ist.

5. Wasserkraftmaschine nach einem der vorherigen Ansprüche, wobei die Wasserkraftmaschine drei Auslegearme (8) und einen Ring (11) umfasst, und wobei die Auslegearme (8) an ihrem äußeren Ende mit dem Ring (11) verbunden sind.

6. Wasserkraftmaschine nach einem der Ansprüche 1 bis 5, wobei das wenigstens eine Radarsystem (10) als CW-Radarsystem ausgebildet ist.

7. Wasserkraftmaschine nach einem der Ansprüche 1 bis 5, wobei das wenigstens eine Radarsystem (10) als FMCW-Radarsystem ausgebildet ist.

8. Verfahren zur Regelung einer Wasserkraftmaschine nach einem der Ansprüche 1 bis 7, wobei das Verfahren die folgenden Schritte umfasst:
- Messen eines ersten Abstandes zu einem Teil der Welle (4);
- Messen eines zweiten Abstandes zu dem wenigstens einen Auslegearm (8);
- Vergleich der Differenz der gemessenen Abstände mit einem Sollwert;
- Wenn sich zwischen der Differenz und dem Sollwert ein signifikanter Unterschied ergibt: Verstellen der Schaufeln (1), um die Differenz an den Sollwert anzugleichen.

9. Verfahren zur Schwingungsüberwachung einer Wasserkraftmaschine nach einem der Ansprüche 1 bis 7, wobei das Verfahren die folgenden Schritte umfasst:
- Messen einer Schwingung der Welle (4) und/oder eines Auslegearms (8) mit Hilfe des Radarsystems (10);
- Vergleich der gemessenen Schwingungswerte mit vordefinierten Grenzwerten.

## Claims

1. Hydroelectric machine comprising an impeller rotatable about an axis of rotation with a plurality of adjustable blades (1) arranged on a hub (2), wherein the hydroelectric machine comprises a shaft (4) and a mechanism for adjusting the blades (1), wherein the shaft (4) is connected to the hub (2), and wherein the mechanism for adjusting the blades (1) is arranged in the hub (2), and wherein the hydroelectric machine comprises a control device (12), wherein the hydroelectric machine comprises a rod (7) movable in the axial direction, at least one extension arm (8), at least one gap (9), and wherein the rod (7) is arranged in a cavity of the shaft (4), and wherein the at least one extension arm (8) is attached to the rod (7), **characterised in that** the hydroelectric machine comprises at least one radar system (10), and wherein the at least one extension arm (8) protrudes through the at least one gap (9) arranged in the shaft (4) in such a way that it protrudes beyond the shaft (4) in a direction perpendicular to the axis of rotation, and wherein the rod (7) is connected to the mechanism for adjusting the blades (1) in such a way that adjustment of the blades (1) results in axial movement of the rod (7), and wherein the at least one radar system (10) is designed and arranged such that it can detect a first distance to a part of the shaft (4) and a second distance to the at least one extension arm (8) and transmit these to the control device (12) .

2. Hydropower machine according to claim 1, wherein the hydropower machine comprises a stationary system, and wherein the at least one radar system (10) is part of the stationary system.

3. Hydropower machine according to claim 1, wherein the hydropower machine comprises a rotating system, and wherein the at least one radar system (10) is part of the rotating system.

4. Hydropower machine according to one of the previous claims, wherein the shaft (4) comprises two partial shafts (4.1, 4.2), and wherein the partial shafts (4.1, 4.2) are connected to a flange, and wherein the at least one gap (9) is arranged in the flange, and wherein the part of the shaft (4) from which the distance from the at least one radar system (10) according to one of claims 1 to 7 is detected is part of the flange.

5. Hydroelectric machine according to one of the previous claims, wherein the hydroelectric machine comprises three extension arms (8) and a ring (11), and wherein the extension arms (8) are connected to the ring (11) at their outer end.

6. Hydroelectric machine according to one of claims 1 to 5, wherein the at least one radar system (10) is designed as a CW radar system.

7. Hydroelectric machine according to one of claims 1 to 5, wherein the at least one radar system (10) is designed as an FMCW radar system.

8. Method for controlling a hydroelectric machine according to one of claims 1 to 7, wherein the method comprises the following steps:
- measuring a first distance to a part of the shaft (4);
- measuring a second distance to the at least one extension arm (8);
- comparing the difference between the measured distances with a setpoint value;
- If there is a significant difference between the difference and the setpoint value: adjusting the blades (1) to equalise the difference to the setpoint value.

9. Method for monitoring vibrations in a hydroelectric machine according to one of claims 1 to 7, wherein the method comprises the following steps:
- measuring a vibration of the shaft (4) and/or an extension arm (8) using the radar system (10);
- Comparing the measured vibration values with predefined limit values.

## Revendications

1. Machine hydraulique comprenant une roue à aubes pouvant tourner autour d'un axe de rotation, avec une pluralité d'aubes réglables (1) qui sont disposées sur un moyeu (2), et dans laquelle la machine hydraulique comprend un arbre (4) et un mécanisme pour régler les aubes (1), et dans laquelle l'arbre (4) est relié au moyeu (2), et le mécanisme permettant de régler les aubes (1) est disposé dans le moyeu (2), et la machine hydraulique comprend un dispositif de commande (12), la machine hydraulique comprenant une tige (7) mobile dans le sens axial, au moins un bras en porte-à-faux (8), au moins une fente (9), et dans lequel la tige (7) est disposée dans une cavité de l'arbre (4), et dans lequel le au moins un bras en porte-à-faux (8) est fixé à la tige (7), **caractérisée en ce que** la machine hydraulique comprend au moins un système radar (10), et dans lequel le au moins un bras en porte-à-faux (8) fait saillie à travers la au moins une fente (9) qui est disposée dans l'arbre (4) de telle sorte qu'il dépasse de l'arbre (4) dans la direction perpendiculaire à l'axe de rotation, et dans lequel la tige (7) est reliée au mécanisme de réglage des pales (1) de telle sorte qu'un réglage des pales (1) entraîne un mouvement axial de la tige (7), et dans lequel le au moins un système radar (10) est conçu et disposé de manière à pouvoir détecter une première distance par rapport à une partie de l'arbre (4) et une deuxième distance par rapport au au moins un bras en porte-à-faux (8) et à les transmettre au dispositif de commande (12) .

2. Machine hydraulique selon la revendication 1, dans laquelle la machine hydraulique comprend un système stationnaire et dans laquelle le au moins un système radar (10) fait partie du système stationnaire.

3. Machine hydraulique selon la revendication 1, dans laquelle la machine hydraulique comprend un système rotatif et dans laquelle le au moins un système radar (10) fait partie du système rotatif.

4. Machine hydraulique selon l'une des revendications précédentes, dans laquelle l'arbre (4) comprend deux arbres partiels (4.1, 4.2), et dans laquelle les arbres partiels (4.1, 4.2) sont reliés à une bride, et dans laquelle la au moins une fente (9) est disposée dans la bride, et dans laquelle la partie de l'arbre (4) dont la distance est détectée par le au moins un système radar (10) selon l'une des revendications 1 à 7, fait partie de la bride.

5. Machine hydraulique selon l'une des revendications précédentes, la machine hydraulique comprenant trois bras en porte-à-faux (8) et une bague (11), et les bras en porte-à-faux (8) étant reliés à leur extrémité extérieure à la bague (11).

6. Machine hydraulique selon l'une des revendications 1 à 5, dans laquelle le au moins un système radar (10) est conçu comme un système radar CW.

7. Machine hydraulique selon l'une des revendications 1 à 5, dans laquelle le au moins un système radar (10) est conçu comme un système radar FMCW.

8. Procédé de régulation d'une machine hydraulique selon l'une des revendications 1 à 7, le procédé comprenant les étapes suivantes :
- mesurer une première distance par rapport à une partie de l'arbre (4) ;
- mesurer une deuxième distance par rapport à au moins un bras en porte-à-faux (8) ;
- comparer la différence entre les distances mesurées et une valeur de consigne ;
- en cas de différence significative entre la différence et la valeur de consigne : réglage des aubes (1) afin d'ajuster la différence à la valeur de consigne.

9. Procédé de surveillance des vibrations d'une machine hydraulique selon l'une des revendications 1 à 7, le procédé comprenant les étapes suivantes :
- Mesure d'une vibration de l'arbre (4) et/ou d'un bras (8) à l'aide du système radar (10) ;
- Comparaison des valeurs de vibration mesurées avec des valeurs limites prédéfinies.
